# EUROPÄISCHE PATENTSCHRIFT

(11) **EP 0 352 310 B1**
(45) Veröffentlichungstag und Bekanntmachung des Hinweises auf die Patenterteilung: **22.07.1992**
(21) Anmeldenummer: 89900794.2
(22) Anmeldetag: 29.12.1988
(51) Int. Cl.: G10D 3/02

(54) **EINRICHTUNG ZUR ÜBERTRAGUNG VON SAITENSCHWINGUNGEN AUF DIE WÄNDE EINES HOHLKÖRPERS**
SYSTEM FOR TRANSMITTING VIBRATIONS FROM A STRING TO THE WALLS OF A HOLLOW BODY
AGENCEMENT DE TRANSMISSION DES VIBRATIONS D'UNE CORDE AUX PAROIS D'UN CORPS CREUX

(30) Priorität: 27.01.1988 DE 3802245
(43) Veröffentlichungstag der Anmeldung: 31.01.1990
(73) Patentinhaber: SCHMIDT, Karlwalter, D-88131 Lindau (DE)
(72) Erfinder: SCHMIDT, Karlwalter, D-88131 Lindau (DE)
(74) Vertreter: Quehl, Horst Max, Dipl.-Ing.
(86) Internationale Anmeldenummer: DE8800785
(87) Internationale Veröffentlichungsnummer: WO8907308

(56) Entgegenhaltungen:
- DE-A- 2 740 605
- DK-B- 115 075
- US-A- 1 043 015
- US-A- 2 046 331

## Beschreibung

Die Erfindung betrifft eine Einrichtung zur Übertragung von Saitenschwingungen auf die Wände eines Hohlkörpers gemäß dem Oberbegriff des Anspruchs 1.

Bei heutigen Saiteninstrumenten werden die Schwingungen der Saiten von denjenigen Wänden des Instrumentenkörpers abgestrahlt, auf denen der Steg, über den die Saiten gespannt sind, steht. Diese Wand wird in der Regel mit Decke bezeichnet. Bei Streichinstrumenten werden die Schwingungen durch eine sogenannte Stimme weitergeleitet auf die der Decke gegenüberliegende Hohlkörperwand, den Boden, und auch von diesem abgestrahlt. Decke und Boden werden durch Zargenwände auf Abstand gehalten und zu einem Hohlkörper geschlossen. Diese Anordnung von Saiten, Steg und abstrahlenden Wänden hat den Nachteil, daß die vom Steg in die Decke eingeleitete Spannkraft der über ihn gespannten Saiten die Decke genau an der Stelle und in der Richtung belastet, an der sie am besten die zur Abstrahlung von Tönen notwendigen Schwingungen ausführen kann. Die Vorspannung schränkt die Bewegungsfähigkeit und dadurch auch die Tonabstrahlung ein.

Weiter eingeschränkt wird die Bewegungsfreiheit der Decke bei Streichinstrumenten durch eine Wölbung der Decke entgegen der Saitenspannkraft .Sie steift die Decke notwendiger Weise so aus, daß sie von den Saitenspannkräften nicht eingedrückt wird. Eine weitere Einschränkung der Deckenbewegungsfreiheit entsteht durch den bei Streichinstrumenten zur Übertragung der Schwingungen auf die ganze Deckenfläche und zur Saitenspannkraftabstützung notwendigen sogenannten Baßbalken. Eine weitere Einschränkung der Bewegungsfreiheit der Decke und vor allem Ihrer Größe und der Größe des Instrumentenkörper-Hohlraumes ensteht durch die bei Streichinstrumenten für die Bewegungsfreiheit des Bogens notwendigen Einbuchtungen neben dem Steg. Um eine ausreichende Bewegung der Decke zu ermöglichen müssen zwischen den Einbuchtungen und dem Steg die Schallöcher angebracht werden.

Der Erfindung liegt daher die Aufgabe zugrunde, eine Anordnung von Wänden und Stützen gemäß dem Oberbegriff des Hauptanspruches zu schaffen, bei der die über den Steg eingeleiteten Saitenspannkräfte die Ton abstrahlenden Wände nur unwesentlich in Richtung ihrer Schwingbewegung belasten, die notwendigen Versteifungen die Bewegungen dieser Wände minimal beeinträchtigen und einen großvolumigen Instrumenten-Körper ermöglichen.

Diese Aufgabe wird erfindungsgemäß durch die im Kennzeichen des Anspruchs 1 angegebenen Merkmale gelöst.

Dabei werden die Spannkräfte der über den Steg gespannten Saiten senkrecht zu der Bewegungsrichtung der Ton abstrahlenden Wände des Instrumentenkörpers, d.h. in Richtung der Hauptebene dieser Wände, eingeleitet. Dadurch werden diese Wände nicht in Schwingbewegungsrichtung vorgespannt und die Amplituden der Schwingungen nicht eingeschränkt. Diese Wände müssen nicht aus statischen Gründen gewölbt werden. Sie können eben ausgeführt werden und dann zur Abstrahlung von Tönen besser schwingen. Weiter ergibt sich eine Anordnung der von abstrahlenden Wände unterhalb der Saiten und des Steges, die eine Einbuchtung dieser Wände für die Bewegungsfreiheit des Bogens erübrigt. Durch die statisch steifere Ableitung der Saitenspannkräfte können größere Spannkräfte abgestützt werden, der Steg kann höher ausgeführt werden und dadurch das Übersetzungsverhältnis von den Saiten-Schwingbewegungen zu den Bewegungen der Ton abstrahlenden Wände vergrößert werden.

Die genannten erfindungsgemäßen Maßnahmen führen dazu, daß bei gleicher Anregungsenergie und Schwingungsenergie der Saiten, durch größere schwingende Wände mit größeren Schwingamplituden und von einem größeren Instrumentenhohlkörper die umgebende Luft besser in Schwingung versetzt und dadurch ein größerer Ton erzeugt wird, als bei vergleichbaren Saiteninstrumenten gemaß dem Stand der Technik.

Die Gestaltung der Stützen nach Anspruch 3 verbessert die Übertragung der auf den Aufstandspunkt des Steges punktförmig auf die Aufstandwand eingeleitete Saitenschwingbewegung auf die gesamte Oberfläche der großen Hohlkörperseitenwände, ohne daß die breitem Stützen die Bewegungsfreiheit der Seitenwände einschränken.

Der Aufbau der Wände nach Anspruch 4 verringert die bewegten Massen. Das Gleiche bewirkt der Aufbau der Wände nach Anspruch 5 und 6.

Die Kerbe in der Aufstandsfläche des Steges verbessert die Biegefähigkeit dieser Wand entlang der genannten Linie. Bei der Weiterleitung der Saitenschwingungen vom Steg auf die Aufstandswand in die Stützen wird die Aufstandwand entlang dieser Linie abgeknickt. Je geringer die Wandsteifigkeit an dieser Stelle ist, desto weniger wird die Weiterleitung der Saitenbewegungen behindert.

Im Folgenden wird die Erfindung anhand eines in der Zeichnung dargestellten Ausführungsbeispiels näher erläutert. Dabei zeigen:

Fig. 1 eine perspektivische Ansicht mit einem Schnitt durch einen Saiteninstrumenten-Hohlkörper an der Stelle, an der die Anordnung der Bauteile zur Übertragung der Saitenschwingbewegungen auf die Hohlkörperwände sichtbar wird.

Fig. 2 eine Seitenansicht eines erfindungsgemäßen Instrumentenkörpers.

Fig. 3 einen Schnitt durch den Instrumentenkörper auf der Höhe des Steges.

Fig. 4 eine Ansicht des Instrumentenkörpers auf die Stegaufstandsfläche.

Fig. 1 zeigt eine über den Steg 1 gespannte Saite 2. Der Steg 1 steht mit seinen Füßen 3 und 4 auf der schmalen Hohlkörperwand 5. Auf der den Steg abgewandten Seite der Wand 5 befindet sich zwischen den Fußpunkten 3 und 4 des Steges 1 , von der Stegaufstandswand 5 abstehend, die Hohlkörperseitenwand 6. Ausgehend von den Fußpunkten 3 und 4 des Steges 1 verlaufen Dreiecke bildende Stützen 7 und 8 auf die Fläche der Wand 6 zu und berühren sie im knotenpunkt 17 . Seitlich außerhalb von den Fußpunkten 3 und 4 befindet sich auf der dem Steg abgewandten Seite der Stegaufstandswand 5 eine weitere Hohlkörperseitenwand 9. Zu deren Oberfläche hin führt, von dem Fußpunkt 3 des Steges 1 , der zwischen den Wänden 6 und 9 liegt, ausgehend, die Stütze 10 und berührt sie an der Stelle 18.

Jede Wand 6 und 9 besitzt eine gerade Seite 22 und eine gebogene Seite 23. Sie werden auf der geraden Seite 22 durch die Stegaufstandswand 5 auf Distanz gehalten und auf der gebogenen Seite 23 durch die Zarge 11 . An den Eckpunkten 24, die von den Wänden 5, 6,9 und 11 gebildet werden, befindet sich auf einer Seite der Saitenhalter 12 und auf der anderen Seite der Hals 13.

Die Seitenwände tragen jeweils mittig ein Schalloch zur besseren Schallabstrahlung der tiefen Tone.

Die vom Hals 13, vom Saitenhalter 12 und vom Steg 1 in den Instrumentenhohlkörper eingeleiteten Kräfte belasten die Wand 5, und vor allem die zur Tonabstrahlung vorgesehenen Wände 6 und 9 nur von der Stirnseite her parallel zu ihren Oberflächen. Ihre Bewegungsfähigkeit als Membran wird durch sie nicht eingeschränkt.

Eine Schwingbewegung der Seite 2 beispielsweise in der Richtung des Pfeiles 30 bewirkt eine Bewegung des Steges 1 in der Weise, daß der Fuß 3 die Wand 5 eindrückt und der Fuß 4 die Wand 5 anhebt. Die Stützen 7 und 10 werden dadurch nach unten gedrückt und beulen die Wände 6 und 9 in Richtung der Pfeile 31 und 32 nach außen hin aus. Die Stütze 8 wird durch die Aufwärtsbewegung des Fußpunktes 4 und der Wand 5 an dieser Stelle angehoben und zieht die Wand 6 gleichsinnig zur Bewegung der Stütze 7 in der Richtung des Pfeiles 32 nach außen.

Die Ausweichbewegung des Steges 1 und der Wände 5, 6 und 7, sowie der Stützen 7, 8 und 10 sind durch die gestrichelte Linie 33 dargestellt. Sinngemäß bewegen sich die Bauteile 1, 5, 6, 7, 8, 9 und 10 in entgegengesetzer Richtung, wenn die Saite 2 sich entgegengesetzt zum Pfeil 30 bewegt.

Bei der Bewegung der Wande 6 in Richtung des Pfeiles 32 und der Wand 9 in Richtung des Pfeiles 31 wird das Volumen des Instrumentenhohlkörpers vergrößert. Dadurch wird Luft von außen durch die Löcher 14 in den Hohlkörper eingesaugt, bzw. bei entgegengesetzter Bewegungsrichtung ausgeblasen. Da die Wände 6 und 9 großflächig sind und in ihrer Bewegungsrichtung nicht durch Vorspannungen und Ausbeulungen eingeschränkt sind, geschieht dies wirkungsvoll, ebenso wie die Übertragung der Bewegungen der Wände 6 und 9 an deren Außenseite direkt an die Umgebungsluft.

Fig. 2 zeigt eine Ausgestaltung der Stütze 8 entsprechend dem Anspruch 3. Dabei ist die Stütze 8 so breit ausgeführt, daß sie bis sich zu den Ecken 24 erstreckt, die von den Wänden 5,6,9 und 11 gebildet werden. Ihre Höhe nimmt zwischen der Berührungslinie 15 mit der Stegaufstandswand 5 und der Berührungslinie 21 mit der Wand 6, ausgehend von dem Knoten 17 unter dem Steg 1 zu den Ecken 24 hin ab. Dadurch wird die Bewegung der Stütze 8 nicht nur in einem Punkte 17 der Wand 6 mitgeteilt, sondern eintlang der Linie 15, an der die Stütze 8 die Wand 6 berührt. Diese wird nicht mehr nur zeltförmig ausgebeult, sondern etwa so wie ein Regenschirm. Bei dem wird auch eine Punktlast durch die Stangen auf die Stoff- oberfläche verteilt. Die größere Ausbeulung der Wand 9 erfaßt mehr Luft und erzeugt einen größeren Ton des Saiteninstrumentes.

Eine weitere Ausgestaltung der Saitenschwingungsübertragungseinrichtung zeigt Fig. 3 entsprechend dem Anspruch 6. Hier wird die Übertragung der Saitenschwingungen auf die Wände 6 und 9 verbessert durch Verringerung der bewegten Massen. Die bewegten Massen werden hier durch Weglassen der im Anspuch 6 aufgeführten Teile der Wände 5, 6 und 9 verringert.

Eine Verbesserung der Schwingungsübertragung von der Saite 2 auf die Wände 6 und 9 besteht darin, die Wand 5, auf der der Steg 1 stelht, entlang der im Figur 4 gezeigten gestrichelten Linien 16, die von dem Fußpunkt 3 des Steges 1 ausgehen, der zwischen den Wänden 6 und 9 liegt, und zu den Ecken 24, die von den Wänden 5, 6,9 und 11 gebildet werden, verlaufen durch eine Einkerbung biegeweicher zu machen. Bei der Übertragung der Saitenschwingungen wird die Wand 5 entlang dieser Linien verbogen. Die Kerbe verringert das Widerstandsmoment der Wand 5 an dieser Stelle. Die vom Steg 1 dort verursachten Bewegungen werden nicht schon durch eine biegesteife Wand 5 abgestützt, sondern weitergeleitet.

## Patentansprüche

1. Einrichtung zur Übertragung der Schwingungsbewegungen von Saiten, die über einen auf einer Hohlkörperwand an zwei Stellen aufsitzenden Steg gespannt sind, auf die Wände des Hohlkörpers eines Musikinstrumentes,
**dadurch** **gekennzeichnet**,
daß die von den Saiten (2) in den Steg (1) und auf eine Stegaufstandswand (5) eingeleitete Spannkraft unterhalb der Stegaufstandswand (5) über Stützen (7,8,10), die von den Stegfußpunkten (3,4) ausgehen und auf die Oberflächen einer zwischen den Stegfußpunkten (3,4) von der Stegaufstandswand (5) ausgehenden Hohlkörperseitenwand (6) und zu einer weiteren, ebenfalls von der Stegaufstandswand (5) außerhalb der Stegfußpunkte (3,4) ausgehenden, Hohlkörperseitenwand (9) führen, abgestützt wird.

2. Einrichtung nach Anspruch 1 dadurch gekennzeichnet, daß mindestens eine der Hohlkörperwände (5, 6, 9) im mittleren Flächenbereich mit einem Schalloch (14) versehen ist.

3. Einrichtung nach Anspruch 1 oder 2 dadurch gekennzeichnet, daß zumindest zwei der zwischen der Stegaufstandswand (5) und den Hohlkörperseitenwänden (6, 9) verlaufenden Stützen (8, 10) so breit sind, daß sie sich bis in die Ecken (24) erstrecken, die von den anliegenden Hohlkörperwänden (5, 6, 9, 11) gebildet werden, und welche zu diesen Ecken hin eine abnehmende Höhe haben.

4. Einrichtung nach Anspruch 3, dadurch gekennzeichnet, daß die Hohlkörperseitenwand (6) sich zwischen der Zarge (11) und der Stützenanlagelinie (15) erstreckt.

5. Einrichtung nach Anspruch 3 oder 4, dadurch gekennzeichnet, daß die Hohlkörperseitenwand (9) sich zwischen der Zarge (11) und der Stützenanlagelinie (19) erstreckt, und die Stegaufstandsfläche (5) zwischen den Stegfußpunkten (3, 4) beziehungsweise den Stützenauflagerlinien (20,21) verläuft.

6. Einrichtung nach einem der Ansprüche 1 bis 6, dadurch gekennzeichnet, daß die Stegaufstandswand (5) mit Kerben (16) versehen ist, die von einem Stegfußpunkt zu den Ecken (24), die von den Hohlkörperwänden (5, 6, 9, 11) gebildet werden, verlaufen.

## Claims

1. Device for the transfer of vibrating movements of string stretched over a bridge mounted at two points on a hollow body wall, to the walls of the hollow body of a musical instrument,
**characterized in that**
the tension introduced by strings (2) into bridge (1) and onto a bridge upright wall (5) are supported below the latter by means of supports (7, 8, 9, 10) emanating from the bridge feet (3, 4) and on the surfaces of a hollow body side wall (6) emanating from the bridge upright wall (5) between bridge feet (3, 4) lead to a further hollow body side wall (9) also emanating from the bridge upright wall (5) below the bridge feet (3, 4).

2. Device according to claim 1, characterized in that at least one of the hollow body walls (5, 6, 9) is provided with a sound hole (14) in the central surface area.

3. Device according to claims 1 or 2, characterized in that at least two of the supports (8, 10) between the bridge upright wall (5) and the hollow body side walls (6, 9) are so wide that they extend into the corner (24) which are formed by the engaging hollow body walls (5, 6, 9, 11) and which have a decreasing height towards said corners.

4. Device according to claim 3, characterized in that the hollow body side wall (6) extends between the rib (11) and the support engagement line (15).

5. Device according to claims 1 to 4, characterized in that the hollow body side wall (9) extends between the rib (11) and the support engagement line (19) and the bridge upright surface (5) passes between the bridge feet (3, 4) or the support bearing lines (20, 21).

6. Device according to one of the claims 1 to 5 characterized in that the bridge upright wall (5) is provided with notches (16) passing from a bridge foot to the comers (24) formed by the hollow body walls (5, 6, 9, 11).

## Revendications

1. Dispositif pour la transmission de mouvements de vibration de cordes, qui sont tendues sur un chevalet monté en deux points sur une paroi d'un corps de résonance, vers les parois du corps oui de la caisse de résonance d'un instrument de musique,
**caractérisé en ce que**
la force de tension induite par les cordes (2) sur le chevalet (1) et sur une paroi de support (5) du chevalet est, au-dessous de la paroi de support (5) du chevalet, étayée par l'intermédiaire de taquets (7, 8, 9, 10), qui sont issus des piédroits (3,4) du chevalet et qui aboutissent aux surfaces d'un éclisse (5) du corps de résonance issue entre les piédroits (4,5) du chevalet de la paroi de support (5) et à une autre éclisse (9) du corps de résonance, laquelle est également issue de la paroi de support (5), mais en dehors des piédroits (3, 4) du chevalet.

2. Dispositif suivant la revendication 1, caractérisé en ce qu'au moins une des parois ou éclisses (5, 6, 9) du corps de résonance présente au milieu de sa surface une ouverture sonore (14).

3. Dispositif suivant la revendication 1 ou la revendication 2, caractérisé en ce pour au moins deux des taquets (8, 10) disposés entre la paroi de support (5) du chevalet et les éclisses (6, 9) du corps ou de la caisse de résonance, ont une largeur telle qu'elles s'étendent jusqu'aux angles (24), formés par les parois ou éclisses voisines (5, 6, 9, 11), et qui ont une hauteur qui décroît en direction de ces angles.

4. Dispositif suivant la revendication 3, caractérisé en ce que la paroi latérale (6) de la caisse de résonance est disposé entre l'éclisse (11) de la ligne de contact (15) du taquet.

5. Dispositif suivant les revendications 3 ou 4, caractérisé en ce que la paroi latérale (9) de la caisse de résonance est disposée entre l'éclisse (11) et la ligne de contact (19) du taquet, et en ce que la paroi de support (5) du chevalet est disposée entre les piédroits (3, 4) ou les lignes de support (20, 21) des taquets.

6. Dispositif suivant l'une quelconque des revendications de 1 à 5, caractérisée en ce que la paroi de support (5) du chevalet présente des incisions ou entailles (16), qui relient un piédroit du chevalet aux angles (24), qui sont formés par les parois ou éclisses (5, 6, 9, 11) de la caisse de résonance.
